# EUROPÄISCHE PATENTSCHRIFT

(11) **EP 0 059 704 B1**
(45) Veröffentlichungstag und Bekanntmachung des Hinweises auf die Patenterteilung: **06.06.1984**
(21) Anmeldenummer: 82890032.4
(22) Anmeldetag: 02.03.1982
(51) Int. Cl.: B22D 13/10

(54) **Schleudergiessmaschine**
Centrifugal-casting machine
Dispositif de moulage par centrifugation

(30) Priorität: 03.03.1981 AT 988/81
(43) Veröffentlichungstag der Anmeldung: 08.09.1982
(73) Patentinhaber: Eisenwerk Sulzau-Werfen R. & E. Weinberger Gesellschaft m.b.H., A-5451 Tenneck (AT)
(72) Erfinder: Loitzenbauer, Heinz, Dipl.-Ing., A-5440 Golling (AT); Zehl, Hans-Joachim, Dipl.-Ing., A-5440 Golling (AT)
(74) Vertreter: Weinzinger, Arnulf, Dipl.-Ing.

## Beschreibung

Die Erfindung bezieht sich auf eine Schleudergießmaschine mit um eine vertikale Achse rotierendem Antrieb, einer Gießform mit zylindrischer Außenwand, welche Maschine Stützrollen aufweist, die an die zylindrische Außenwand der Gießform anstellbar sind und für deren radiale Abstützung vorgesehen sind.

Bei Schleudergießmaschinen, bei denen die Gießform um eine vertikale Achse rotiert, kommt der radialen Führung und Abstützung der Gießform, insbesondere wenn diese eine Längserstreckung hat, die größer ist als ihr Durchmesser, große Bedeutung zu. Bei Schleudergießmaschinen eingangs erwähnter Art wird diese radiale Abstützung und Führung der Gießform mittels der an die zylindrische Außenwand der Gießform anstellbaren Stützrollen bewirkt, wobei diese Stützrollen die rotierende Gießform sehr exakt führen müssen, um das Entstehen einer exzentrischen oder taumelnden Rotation der Gießform auszuschließen. Eine exzentrische oder taumelnde Rotation der Gießform würde, insbesondere bei großen Schleudergießmaschinen, bei denen die Gießform mit dem eingegossenen Metall häufig ein Gewicht von 10 bis 50 t und mehr hat, durch die dabei entstehenden außerordentlich großen Unwuchtkräfte die Maschine in kurzer Zeit zerstören.

Es spricht nun eine Reihe von Gründen dafür, daß man die Anzahl der an der zylindrischen Außenwand der Gießform laufenden Stützrollen möglichst gering hält; es ist mit dem Vorsehen jeder einzelnen Stützrolle, die einen sehr präzise arbeitenden Stellantrieb haben muß, ein großer Aufwand verbunden; ebenso verursacht jede Stützrolle beträchtlichen Lärm im Betrieb; weiters ergibt sich mit zunehmender Zahl der Stützrollen eine beträchtliche Komplizierung der Steuerung der die Stützrollen anstellenden Stellantriebe. Ist nun aber nur eine geringe Anzahl von Stützrollen vorgesehen, wirken sich Störungen des ordnungsgemäßen Laufes und der ordnungsgemäßen Anstellung jeder einzelnen Stützrolle besonders stark auf den Betrieb aus. Damit kann eine Störung im Laufverhalten einer einzigen Stützrolle durch die dadurch verursachte Störung des zentrischen Laufes der Gießform zu schweren Betriebsstörungen und Beschädigungen der Maschine führen.

Es ist ein Ziel der vorliegenden Erfindung, eine Schleudergießmaschine eingangs erwähnter Art zu schaffen, bei der eine gute Betriebssicherheit auch bei einer geringen Anzahl von Stützrollen gewährleistet ist, wobei gleichzeitig die vorzusehenden Maßnahmen konstruktiv einfach und mit geringem Aufwand realisierbar sein sollen.

Die erfindungsgemäße Schleudergießmaschine eingangs erwähnter Art ist dadurch gekennzeichnet, daß mindestens ein, die Außenwand der Gießform in Umfangsrichtung im Normalbetrieb berührungsfrei umgebender, in eine im Bereich der Stützrollen angeordnete ortsfeste Lagerung eingefügter, innen kreisrunder Stützring vorgesehen ist. Vorzugsweise hat dieser Stützring einen Innendurchmesser, der um weniger als 25 mm größer ist als der Außendurchmesser der Außenwand der zylindrischen Gießform im Bereich dieses Ringes. Besonders günstig ist es dabei, wenn der Innendurchmesser des Stützringes etwa 10 mm größer als der Außendurchmesser der Außenwand der zylindrischen Gießform im Bereich dieses Ringes ist.

Durch die vorgenannte erfindungsgemäße Ausbildung kann der vorstehend angeführten Zielsetzung gut entsprochen werden. Der Stützring fängt die sich im Betrieb der Maschine sehr rasch drehende Gießform im Falle einer Laufstörung oder eines Bruches einer Stützrolle auf und ermöglicht, daß die Gießform langsam zum Stillstand kommt bzw. zum Stillstand gebracht wird, ohne daß im Zuge dieses Auslaufens ein größeres Ausweichen der Gießform aus der geometrischen Maschinenachse auftritt.

Damit wird dem Entstehen gefährlicher Unwuchtkräfte weitgehend entgegengewirkt.

Eine sehr einfache und betrieblich vorteilhafte Ausführungsform der erfindungsgemäß ausgebildeten Maschine ist dadurch gekennzeichnet, daß der Stützring aus Metall, vorzugsweise aus Grauguß, besteht. Diese Ausführungsform ist nicht nur einfach herstellbar, sondern ist auch im Hinblick auf eine gute Ableitung der beim Gleiten der Gießform am Stützring auftretenden Reibungswärme von Vorteil; aus Grauguß bestehende Stützringe sind dabei im Hinblick auf die Schmierwirkung des im Grauguß eingelagerten Graphits, der die Reibung zwischen Stützring und Gießform gering hält, besonders vorteilhaft.

Gemäß einer anderen Ausführungsform ist vorgesehen, daß der Stützring aus Stahl besteht, was den Vorteil hat, daß er auch sehr schweren Stößen, welche möglicherweise auftreten können, gut standhält; es ist dabei bei einem solchen aus Stahl bestehenden Stützring vorteilhaft, eine Innenauskleidung vorzusehen, die gegenüber der Außenfläche der Gießform einen niedrigen Reibungskoeffizienten hat, um die Reibung und damit auch die entstehende Reibungswärme möglichst gering zu halten.

Man kann aber auch aus anderem Material bestehende Stützringe vorsehen. So ist es in gewissen Fällen vorteilhaft, wenn der Stützring aus armiertem Beton besteht und an der der Gießform zugewandten Fläche mit einer Blechauskleidung versehen ist.

In den meisten Fällen ist es günstig, den oder die Stützringe einer Maschine vor allem im Hinblick auf ihr zusammenwirken mit der Außenwand der Gießform und für die Aufnahme der dabei entstehenden Kräfte auszubilden und zu dimensionieren und für die Weiterleitung dieser Kräfte zum Fundament dieser Maschine Träger vorzusehen, die den Stützring halten bzw. lagern. Eine vorteilhafte Ausführungsform dieser Art ist dadurch gekennzeichnet, daß die Lagerung für den Stützring durch einen, vorzugsweise plattenartig ausgebildeten, Tragring gebildet ist, der seinerseits in bezug auf das Fundament der Maschine unverdrehbar gelagert ist. Es ergibt sich dabei eine konstruktiv einfache Konfiguration, wenn man vorsieht, daß der Tragring mit seinem Außenumfang in die Seitenwand der Fundamentierung der Maschine eingesetzt ist.

Es ist prinzipiell möglich, ein gewisses Mitdrehen des Stützringes mit einer an ihm zur Anlage kommenden Gießform zuzulassen. Im Interesse einer möglichst exakten Führung der Gießform ist es aber vorteilhaft, wenn der Stützring verdrehgesichert in die Lagerung eingefügt ist.

Im Interesse einer möglichst einfachen Herstellung des Stützringes ist es vorteilhaft, wenn dieser in Umfangsrichtung einteilig ausgebildet ist. Eine besonders leichte Einsetzbarkeit des Stützringes in seine Lagerung und ein sehr guter Sitz des Stützringes in seiner Lagerung ist dabei erzielbar, wenn man vorsieht, daß der Stützring eine nach unten konisch zusammenlaufende Außenfläche hat und die Lagerung des Stützringes eine korrespondierend dazu ausgebildete Innenfläche aufweist. Diese Ausbildung ermöglicht auch ein einfaches Festspannen des Stützringes.

In Fällen, in denen auf einer Maschine Gießformen mit verschiedenen Außendurchmessern zum Einsatz kommen, und in Fällen, in denen die Gießformen bald nach dem Guß von der Maschine abgenommen und auf diese neue Gießformen für weitere Arbeitsvorgänge aufgesetzt werden, ist eine Ausführungsform vorteilhaft, welche dadurch gekennzeichnet ist, daß der Stützring aus mehreren, vorzugsweise zwei Ringsegmenten besteht, die in einen Tragring eingelegt und gegen diesen gespannt und in bezug auf diesen durch Formschluß gegen Verdrehen und gegen radiales Ausweichen gesichert sind. Hierbei ist aus konstruktiven Gründen und im Interesse einer leichten Bedienbarkeit des Stützringkomplexes günstig, wenn man vorsieht, daß die Ringsegmente mit annähernd parallel zur Richtung der Rotationsachse der Gießform wirkenden Andruckschrauben axial an den Tragring anpreßbar sind.

Ist die Stützringlagerung in Form eines Tragringes ausgebildet, ist es für eine einfache Manipulierbarkeit beim Einsetzen und Ausbauen des Stützringes und für die Möglichkeit, den Stützring einfach festspannen zu können, vorteilhaft, wenn man vorsieht, daß der Stützring bzw. die Segmente desselben an der Oberseite einen radial nach außen abstehenden Flansch, der auf dem Tragring aufliegt, aufweist bzw. aufweisen und mit dem unter diesem Flansch befindlichen, radial kleineren Abschnitt in die Ringöffnung des Tragringes eingefügt ist bzw. sind.

Die Erfindung wird nun anhand von lediglich Ausführungswege darstellenden Zeichnungen näher erläutert. Es zeigt die
Fig. 1 ein Ausführungsbeispiel einer Ausführungsform einer erfindungsgemäßen Schleudergießmaschine in einem Vertikalschnitt, die
Fig. 2 diese Maschine in Draufsicht, die
Fig. 3 ein Ausführungsbeispiel des bei einer erfindungsgemäßen Maschine vorgesehenen Stützringes mit seiner Lagerung im Schnitt, die
Fig.4 ein anderes Ausführungsbeispiel eines bei einer erfindungsgemäßen Maschine vorgesehenen Stützringes mit seiner Lagerung in Draufsicht, die
Fig. 5 dieses Ausführungsbeispiel im Schnitt, und die
Fig. 6 bis 9 weitere Ausführungsbeispiele der bei erfindungsgemäß ausgebildeten Maschinen vorgesehenen Stützringe.

Die in Fig. dargestellte Schleudergußmaschine weist einen ortsfest gelagerten Drehteller 1 auf, der mit einem nicht näher dargestellten Motor in Rotation versetzbar ist, wie durch den Pfeil 2 versinnbildlicht ist. Auf dem Drehteller 1 ist der Boden 3 einer Gießform 4 mittels Schrauben 5 befestigt, so daß damit auch die Gießform 4 rotierend angetrieben wird. Die Gießform 4 hat eine zylindrische Außenwand 6, auf der Stützrollen 7 laufen und hierdurch die Gießform 4 gegen radiales Ausweichen durch Unwuchtkräfte abstützen. Die Stützrollen 7 sind in Schlittenführungen 8 radial zur Rotationsachse 9 geführt und mit einem Stellantrieb 10 versehen, mit dem sie exakt an die Außenwand 6 der Gießform 4 angestellt werden können, wobei diese Anstellbewegung durch einen Pfeil 11 angedeutet ist.

Um die Gießform 4 bei Störungen der durch die Stützrollen 7 verkörperten Radialabstützung sicher gegen radiales Ausweichen oder Taumeln abzustützen, ist ein die Außenwand 6 der Gießform 4 umgebender Stützring 12 vorgesehen. Dieser Stützring 12 umgibt die Außenwand 6 im Normalbetrieb berührungsfrei mit geringem Abstand, wobei man in der Praxis den Innendurchmesser 14 des Stützringes 12 etwa 10 mm größer als den Außendurchmesser 15, den die Außenwand 6 im Bereich des Ringes 12 hat, wählt.

Der Stützring 12 ist seinerseits in eine ortsfeste Lagerung eingefügt, die im vorliegenden Fall in Form eines Tragringes 16 ausgebildet ist, der seinerseits am Fundament 17 der Maschine unverdrehbar gelagert ist. Der Tragring 16 liegt dabei auf Konsolen 18 des Fundaments 17 auf und ist mit Schrauben 20 gehalten und gegenüber der Außenwand 21 der Fundamentierung der Maschine gegen Verdrehen gesichert.

Der Stützring 12 ist in eine Ausnehmung 22 des Tragringes 16 eingelegt und mit Spannbügeln 23, die durch Schrauben 24 niederspannbar sind, im Tragring 16 festgehalten. Statt der Spannbügel 23 kann man dabei auch einfache Laschen 25 vorsehen, die gleichfalls mit Schrauben 24 vom Tragring 16 gehalten sind, wenn eine gewisse Verdrehbarkeit des Stützringes 12 gegenüber dem Tragring 16 gewünscht ist.

Die bei der Ausführungsform nach den Fig. 1 und 2 vorgesehene Ausbildung des Stützringes und seiner Lagerung eignet sich insbesondere für Stützringe, die aus Grauguß bestehen.

Fig. 3 zeigt einen Stützring, der in Form einer Stahlplatte 26 ausgebildet ist, die eine den Durchtritt der Gießform 4 ermöglichende Bohrung 27 aufweist. Die Bohrung 27 ist mit Klötzchen 28 ausgekleidet, die aus einem Material mit niedrigem Reibungskoeffizienten gegenüber der Außenfläche 29 der Gießform 4 bestehen. Die Platte 26 ist mit Schrauben 30 auf Konsolträgern 31 festgespannt und ergänzend formschlüssig durch Stütznasen 32 verdrehgesichert gehalten.

Bei der in den Fig. 4 und 5 dargestellten Ausführungsform ist ein Stützring vorgesehen, der aus zwei Ringsegmenten 34, 35 besteht, die in einen Tragring 16 eingelegt sind. Die Ringsegmente 34, 35 weisen dabei an der Oberseite einen radial nach außen abstehenden Flansch 36 auf, der auf der Oberseite des Tragringes 16 aufliegt. Die Ringsegmente 34, 35 sind mit dem unter diesem Flansch 36 befindlichen radial kleineren Abschnitt 37 in die Ringöffnung 38 des Tragringes 16 eingefügt. Dadurch sind die Ringsegmente durch Formschluß gegen radiales Ausweichen gesichert. Anschlagblöcke 39, die auf der Oberseite des Tragringes 16 befestigt sind, greifen in Ausnehmungen 40 am Außenumfang der Ringsegmente 34, 35 ein und sichern damit den Stützring durch Formschluß gegen Verdrehen. Gegen Abheben sind die Ringsegmente durch Druckschrauben 41 gesichert, welche zusammen mit Druckbügeln 42 die Ringsegmente an den Tragring 16 anpressen. Die Druckbügel kommen dabei mit ihren äußeren Enden 43 am Tragring 16 und mit ihrer Mittenzone an Abstützungen 44 zur Anlage. Diese Abstützungen 44 sind ebenso wie Konsolen 45, auf denen der Tragring 16 aufliegt, mit der Fundamentierung der Maschine in Verbindung.

Bei der Ausführungsform nach den Fig. 6 und 7, die in Fig. 6 im Schnitt und in Fig. 7 in Draufsicht dargestellt ist, ist ein einteiliger Stützring 46 vorgesehen, der eine nach unten konisch zusammenlaufende Außenfläche 47 hat. Zur Lagerung dieses Stützringes 46 ist ein Tragring 48 vorgesehen, der eine korrespondierend zur Außenfläche 47 des Stützringes 46 konische Innenfläche hat, an der der Stützring anliegt. Um den Stützring 46 im Tragring 48 gegen Verdrehen zu sichern und gegen Abheben festzuhalten, sind Riegel 53 vorgesehen, welche radial verschiebbar sind und dabei mit entsprechenden Ausnehmungen 54 an der Oberseite des Stützringes 46 in Eingriff gebracht werden können. Zur Radialverschiebung der Riegel 53, welche in Führungen 55 am Tragring 48 gehalten sind, kann man z. B. an den Riegeln Zahnstangen vorsehen, in die ein ortsfest gelagertes Ritzel eingreift. Die Position der Riegel kann auf geeignete Weise, z. B. mit Steckbolzen, gesichert werden.

Der bei erfindungsgemäß ausgebildeten Maschinen vorgesehene Stützring kann auch der Höhe nach bzw. in axialer Richtung unterteilt ausgebildet werden, wenn dies, z. B. aus Fertigungs- oder Festigkeitsgründen oder zum Erzielen spezieller Laufeigenschaften, erwünscht ist. Eine diesbezügliche Ausführungsform ist in Fig. 8 im Schnitt dargestellt. Es sind dabei in eine Ausnehmung 22 des Tragringes 16 zwei Ringe 49, 50, die zusammen einen Stützring bilden, aufeinanderliegend eingefügt und durch Laschen 25 gehalten. Die Ringe 49, 50 können z. B. aus Grauguß bestehen.

Wie Fig. 9 zeigt, kann man bei einer erfindungsgemäß ausgebildeten Maschine auch mehrere Stützringe 51, 52 in axialem Abstand voneinander vorsehen. Es empfiehlt sich dabei, den unteren Stützring in Form von Ringsegmenten auszubilden, um die beim Ein- und Ausbau dieses Stützringes erforderliche Manipulation zu vereinfachen.

## Patentansprüche

1. Schleudergießmaschine mit um eine vertikale Achse rotierendem Antrieb einer Gießform (4) mit zylindrischer Außenwand, welche Maschine Stützrollen (7) aufweist, die an die zylindrische Außenwand der Gießform (4) anstellbar sind und für deren radiale Abstützung vorgesehen sind, dadurch gekennzeichnet, daß mindestens ein, die Außenwand (6) der Gießform (4) in Umfangsrichtung im Normalbetrieb berührungsfrei umgebender, in eine im Bereich der Stützrollen (7) angeordnete ortsfeste Lagerung (16) eingefügter, innen kreisrunder Stützring (12) vorgesehen ist.

2. Schleudergießmaschine nach Anspruch 1, dadurch gekennzeichnet, daß der Innendurchmesser des Stützringes (12) um weniger als 25 mm größer ist als der Außendurchmesser der Außenwand (6) der zylindrischen Gießform (4) im Bereich dieses Ringes (12).

3. Schleudergießmaschine nach Anspruch 2, dadurch gekennzeichnet, daß der Innendurchmesser des Stützringes (12) etwa 10 mm größer als der Außendurchmesser der Außenwand (6) der zylindrischen Gießform (4) im Bereich dieses Ringes (12) ist.

4. Schleudergießmaschine nach einem der Ansprüche 1 bis 3, dadurch gekennzeichnet, daß der Stützring (12) aus Metall, vorzugsweise aus Grauguß, besteht.

5. Schleudergießmaschine nach einem der Ansprüche 1 bis 3, dadurch gekennzeichnet, daß der Stützring (26) aus Stahl besteht und vorzugsweise eine Innenauskleidung (28) mit niedrigem Reibungskoeffizienten gegenüber der Außenfläche (29) der Gießform (4) hat (Fig. 3).

6. Schleudergießmaschine nach einem der Ansprüche 1 bis 3, dadurch gekennzeichnet, daß der Stützring (12) aus armiertem Beton besteht und an der Gießform zugewandten Fläche mit einer Blechauskleidung versehen ist.

7. Schleudergießmaschine nach einem der Ansprüche 1 bis 6, dadurch gekennzeichnet, daß die Lagerung für den Stützring (12) durch einen, vorzugsweise plattenartig ausgebildeten, Tragring (16) gebildet ist, der seinerseits in bezug auf das Fundament der Maschine unverdrehbar gelagert ist.

8. Schleudergießmaschine nach Anspruch 7, dadurch gekennzeichnet, daß der Tragring (16) mit seinem Außenumfang in die Seitenwand (21) der Fundamentierung der Maschine eingesetzt ist.

9. Schleudergießmaschine nach einem der Ansprüche 1 bis 8, dadurch gekennzeichnet, daß der Stützring (34, 35, 46) verdrehgesichert in die Lagerung eingefügt ist (Fig. 4, Fig. 7).

10. Schleudergießmaschine nach einem der Ansprüche 1 bis 9, dadurch gekennzeichnet, daß der Stützring (12, 26, 46, 51, 52) in Umfangsrichtung einteilig ausgebildet ist (Fig. 1,2,3,6,7,9).

11. Schleudergießmaschine nach Anspruch 10, dadurch gekennzeichnet, daß der Stützring (46) eine nach unten konisch zusammenlaufende Außenfläche (47) hat und die Lagerung des Stützkörpers (48) eine korrespondierend dazu ausgebildete Innenfläche aufweist (Fig. 6).

12. Schleudergießmaschine nach Anspruch 9, dadurch gekennzeichnet, daß der Stützring aus mehreren, vorzugsweise zwei, Ringsegmenten (34, 35) besteht, die in einen Tragring (16) eingelegt und gegen diesen gespannt und in bezug auf diesen durch Formschluß gegen Verdrehen und gegen radiales Ausweichen gesichert sind (Fig. 4).

13. Schleudergießmaschine nach Anspruch 12, dadurch gekennzeichnet, daß die Ringsegmente (34, 35) mit annähernd parallel zur Richtung der Rotationsachse der Gießform wirkenden Andruckschrauben (41) axial an den Tragring (16) anpreßbar sind (Fig. 5).

14. Schleudergießmaschine nach einem der Ansprüche 7 bis 13, dadurch gekennzeichnet, daß der Stützring (12) bzw. die Segmente (34, 35) desselben an der Oberseite einen radial nach außen abstehenden Flansch (36), der auf dem Tragring (16) aufliegt, aufweist bzw. aufweisen und mit dem unter diesem Flansch (36) befindlichen, radial kleineren Abschnitt (37) in die Ringöffnung (38) des Tragringes (16) eingefügt ist bzw. sind (Fig. 5).

15. Schleudergießmaschine nach Anspruch 11, dadurch gekennzeichnet, daß der Stützring (46) durch radial verschiebbare Riegel (53), die an der Lagerung (48) des Stützringes geführt sind und in Ausnehmungen des Stützringes (54) eingreifen, fixierbar ist (Fig. 7).

## Claims

1. Centrifugal casting machine including a mould (4) rotatingly driven about a vertical axis, said machine having support rolls (7) engageable with the cylindrical outer surface of the mould (4) and provided to radially support the mould, characterized in that at least one support ring (12) with circular inside is provided which in normal operation surrounds the outer surface (6) of said mould (4) in circumferential direction without contacting it, and is inserted in a stationary bearing (16) provided in the zone of said support rolls (7).

2. Centrifugal casting machine according to claim 1, characterized in that the inside diameter of the support ring (12) is less than 25 mm greater than the outside diameter of the outer surface (6) of the cylindrical mould (4) in the zone of said ring (12).

3. Centrifugal casting machine according to claim 1, characterized in that the inside diameter of the support ring (12) is about 10 mm greater than the outside diameter of the outer surface (6) of the cylindrical mould (4) in the zone of said ring {12).

4. Centrifugal casting machine according to anyone of claims 1 to 3, characterized in that the support ring (12) consists of metal, preferably of gray cast iron.

5. Centrifugal casting machine according to anyone of claims 1 to 3, characterized in that the support ring (26) consists of steel and preferably has an inside lining (28) having a low friction coefficient, with respect to the outer surface (29) of the mould (4) (fig. 3).

6. Centrifugal casting machine according to anyone ot claims 1 to 3, characterized in that the support ring (12) consists of reinforced concrete and is provided with a sheet metal lining at the surface turned towards the mould.

7. Centrifugal casting machine according to anyone of claims 1 to 6, characterized in that the bearing for the support ring (12) consists of a bearing ring (16) which preferably is plate-like shaped, and which in turn is supported against rotation with respect to the foundation of the machine.

8. Centrifugal casting machine according to claim 7, characterized in that the bearing ring (16) is with its outer periphery inserted in the side wall (21) of the foundation of the machine.

9. Centrifugal casting machine according to anyone of claims 1 to 8, characterized in that the support ring (34, 35, 36) is inserted in the bearing under fixation against relative rotation (fig. 4, fig. 7).

10. Centrifugal casting machine according to anyone of claims 1 to 9, characterized in that the support ring (12, 26, 46, 51, 52) is a one-piece construction in circumferential direction (fig. 1, 2,3,6,7,9).

11. Centrifugal casting machine according to claim 10, characterized in that the support ring (46) has a conically downwardly converging outer surface (47), and the bearing of the support body (48) has a correspondingly shaped inner surface (fig. 6).

12. Centrifugal casting machine according to claim 9, characterized in that the support ring comprises several, preferably two, ring segments (34, 35) which are inserted in a bearing ring (16) and clamped thereagainst, and are secured against rotation and radial yielding relative to said bearing ring by positive engagement (fig. 4).

13. Centrifugal casting machine according to claim 12, characterized in that the ring segments (34, 35) may be axially pressed against the bearing ring (16) by press screws (41) acting in substantially parallel relationship with respect to the direction of the axis of rotation of the mould (fig. 5).

14. Centrifugal casting machine according to anyone of claims 7 to 13, characterized in that said support ring (12) comprises, or the segments (34,35) thereof comprise, respectively, an upper radially outwardly extending flange (36) resting upon said bearing ring (16), and is, or are, respectively, inserted in the ring opening (38) of the bearing ring (16) with the radially smaller section (37) below said flange (fig. 5).

15. Centrifugal casting machine according to claim 11, characterized in that the support ring (46) may be fixedly secured by radially shiftable bars (53) which are guided at the bearing (48) of the support ring and engage into recesses of the support ring (54) (fig. 7).

## Revendications

1. Dispositif de moulage par centrifugation avec entraînement en rotation, d'un moule de coulée 4 à paroi extérieure cylindrique autour d'un axe vertical, dispositif qui comporte des galets d'appui (7) qui peuvent être appliqués contre la paroi extérieure cylindrique du moule de cou- léé (4) et sont prévus pour son appui radial, caractérisé en ce qu'il est prévu au moins une couronne d'appui (12) circulaire intérieurement entourant sans contact en service normal la paroi extérieure (6) du moule de coulée (4) en direction périphérique, cette couronne étant emboîtée dans un montage à position fixe (16) disposé dans la zone des galets d'appui (7).

2. Dispositif de moulage par centrifugation selon la revendication 1, caractérisé en ce que le diamètre intérieur de la couronne d'appui (12) est supérieur de moins de 25 mm au diamètre extérieur de la paroi extérieure (6) du moule de coulée cylindrique (4) dans la zone de cette couronne (12).

3. Dispositif de moulage par centrifugation selon la revendication 2, caractérisé en ce que le diamètre intérieur de la couronne d'appui (12) est supérieur de 10 mm environ au diamètre extérieur de la paroi extérieure (6) du moule de coulée cylindrique (4) dans la zone de cette couronne (12).

4. Dispositif de moulage par centrifugation selon l'une des revendications 1 à 3, caractérisé en ce que la couronne d'appui (12) est réalisée en métal, de préférence en fonte grise.

5. Dispositif de moulage par centrifugation selon l'une des revendications 1 à 3, caractérisé en ce que la couronne d'appui (26) est réalisée en acier et comporte de préférence un revêtement intérieur (28) avec un coefficient de frottement faible par rapport à la surface extérieure (29) du moule de coulée (4) (fig. 3).

6. Dispositif de moulage par centrifugation selon l'une des revendications 1 à 3, caractérisé en ce que la couronne d'appui (12) est réalisée en béton armé et est munie d'un revêtement en tôle sur la surface dirigée vers le moule de coulée.

7. Dispositif de moulage par centrifugation selon l'une des revendications 1 à 6, caractérisé en ce que le montage de la couronne d'appui (12) est constitué par un anneau porteur (16), de préférence réalisé en forme de plateau, qui est monté à son tour sans possibilité de rotation par rapport à la fondation du dispositif.

8. Dispositif de moulage par centrifugation selon la revendication 7, caractérisé en ce que l'anneau porteur (16) est inséré par sa périphérie extérieure dans la paroi latérale (21) de la fondation du dispositif.

9. Dispositif de moulage par centrifugation selon l'une des revendications 1 à 8, caractérisé en ce que la couronne d'appui (34, 35, 46) est en- boîté sans possibilité de rotation dans le montage (fig. 4, fig. 7).

10. Dispositif de moulage par centrifugation selon l'une des revendications 1 à 9, caractérisé en ce que la couronne d'appui (12, 26, 46, 51, 52) est réalisée en une seule pièce dans la direction périphérique (fig. 1, 2, 3, 6, 7, 9).

11. Dispositif de moulage par centrifugation selon la revendication 10, caractérisé en ce que la couronne d'appui (46) présente une surface extérieure (47) convergeant de façon cônique vers le bas et en ce que le montage du corps d'appui (48) présente une surface interieure agencée de façon correspondante (fig. 6).

12. Dispositif de moulage par centrifugation selon la revendication 9, caractérisé en ce que la couronne d'appui est constituée par plusieurs, de préférence par deux, segments de couronne (34, 35), qui sont emboîtés dans un anneau porteur (16) et serrés contre celui-ci en étant maintenus par liaison de forme par rapport à celui-ci contre la rotation et contre l'écartement radial (fig. 4).

13. Dispositif de moulage par centrifugation selon la revendication 12, caractérisé en ce que les segments de couronne (34, 35) peuvent être appliqués en direction axiale sur l'anneau porteur (16) par des vis de pression (41) agissant de façon sensiblement parallèle à la direction de l'axe de rotation du moule de coulée (fig. 5).

14. Dispositif de moulage par centrifugation selon l'une des revendications 7 à 13, caractérisé en ce que la couronne d'appui (12) ou les segments (34, 35) de celle-ci comporte ou comportent du côté supérieur une collerette (36) en saillie radialement vers l'extérieur, qui repose sur l'anneau porteur (16), cette couronne ou ces segments étant, par la partie (37) de plus faible rayon, se trouvant plus bas que cette collerette (36), emboîtée ou emboîtés dans l'ouverture annulaire (38) de l'anneau porteur (16) (fig. 5).

15. Dispositif de moulage par centrifugation selon la revendication 11, caractérisé en ce que la couronne d'appui (46) peut être immobilisée par des verrous (53) déplaçables radialement, qui sont guidés dans le montage (48) de la couronne d'appui et qui s'engagent dans des évidements (54) de la couronne d'appui (fig. 7).
